# DEMANDE DE BREVET EUROPEEN

(11) **EP 0 146 477 A2**
(43) Date de publication de la demande: **26.06.1985**
(21) Numéro de dépôt: 84402608.8
(22) Date de dépôt: 14.12.1984
(51) Int. Cl.: E05F 1/12, E05D 1/04

(54) **Dispositif de support pivotant ou charnière à montage latéral et à ressort d'équilibrage pour capot ou couvercle**

(30) Priorité: 20.12.1983 FR 8320371
(71) Demandeur: Société SELIMO, F-03001 Moulins Cedes (FR)
(72) Inventeur: Widerski, Jacky, F-75379 Paris Cedex 08 (FR); Nicolas, Pascal, F-75379 Paris Cedex 08 (FR)
(74) Mandataire: Grynwald, Albert

(57) **Abrégé**

Dispositif de support pivotant ou charnière à montage latéral pour capot composé d'une partie mobile (1) couplée à une jupe latérale (50) du capot (5), une partie fixe (30, 31) composée d'une tête (31) et d'une patte (30) montée sur le bottier devant être recouvert par le capot (5). La partie mobile (1) en forme de flasque comporte une saillie centrale (12) à bout élargi (18), qui après avoir traversé un trou (51) de la jupe (50) pénètre dans un palier creux (35) de la partie fixe (31). La saillie centrale cylindrique (12) étant munie d'une fente diamétrale (19) permettant de faire passer son bout élargi (18) à travers le palier (35), qui en émergeant du côté opposé du palier (35) assure un engagement tournant par encliquetage entre les parties fixe (30-31) et mobile (1).

## Description

L'invention concerne des dispositifs de support du type charnières à montage latéral pour capot ou couvercle pivotant autour d'un axe horizontal proche de son extrémité arrière, comprenant chacun un ressort calibré de façon à équilibrer, quelle que soit son orientation, le poids du capot en porte-à-faux par rapport à cet axe.

De telles charnières à équilibrage par ressort de torsion hélicoidal sont généralement respectivement montées sur des parois latérales opposées, verticalement orientées de la jupe d'un capot. Ils comprennent chacun une tête en forme de coupelle à paroi latérale cylindrique, solidaire d'une patte de fixation qui peut être monté sur les parois latérales opposées du boîtier contenant l'appareil à recouvrir par le capot pivotable. Un tel appareil est, par exemple, constitué par un lecteur de disque à plateau tournant horizontal qui doit être rendu accessible notamment pour la pose ou le retrait du disque portant un enregistrement, par l'ouverture du capot pivotant.

La tête d'un type connu de charnière est composée d'une paroi latérale cylindrique, obturée sur l'un de ses côtés par un fond plat en forme de disque muni d'une ouverture centrale. Cette ouverture centrale sert à loger un axe en porte-à-faux de telle sorte qu'il ne puisse pas se déplacer axialement. A cette fin, il comprend à l'un de ses bouts, un épaulement qui est appliqué contre la face extérieure du fond plat. Un cylindre est emmanché sur l'axe et rendu solidaire de celui-ci par collage, sertissage, rivetage ou surmoulage, par exemple, de telle sorte que l'une de ses extrémités soit appliquée contre la face intérieure de ce fond qui est ainsi enserré des deux côtés. L'autre extrémité du cylindre solidaire de l'axe, est solidaire d'un disque circulaire qui est normal à ce dernier et dont la face opposée au fond de la tête est située dans le plan du bord de la paroi latérale de celle-ci. Entre les faces intérieures respectives de cette dernière, du fond et du disque, et la surface du cylindre emmanché sur l'axe, il est ménagée une cavité annulaire permettant de loger un ressort de torsion de forme hélicoïdale, par exemple. Celle des extrémités du ressort qui est au voisinage du fond est repliée de façon à présenter un bout radial qui permet son ancrage par insertion dans une ouverture pratiquée dans la paroi latérale de la tête. L'autre extrémité du ressort est repliée de manière à former un bout axial qui s'insère dans un trou pratiqué dans la circonférence du disque. On notera ici que les sens de l'enroulement du ressort de la charnière de l'un des côtés (gauche) doit être inversé par rapport à celui de la charnière de l'autre côté (droite), pour que les deux charnières respectivement situées des côtés opposés de l'appareil, avec leurs disques polarisés par les ressorts, tournés vers l'extérieur et réunis ensemble à travers le capot, puissent le faire pivoter dans le même sens. Le mouvement pivotant de chacune des charnières est limité par deux butées de telle sorte que l'angle de pivotement possible soit à 90 degrés (c'est-à-dire entre des positions horizontale et verticale du capot).

Le disque est muni sur son pourtour de quatre saillies cylindriques ou pions qui sont situés symétriquement à l'axe de pivotement, dont deux diamétralement opposés sont percées de trous centraux pour l'ancrage du bout axial du ressort et dont deux autres sont munis de trous taraudés qui leur permettent de recevoir les vis de fixation du capot. La partie arrière du capot est percée de quatre trous qui permettent l'insertion de ces pions dont la hauteur est au plus égale à l'épaisseur du capot. Le montage des charnières sur le capot est effectué à l'aide d'un flasque en forme de disque dont le diamètre est sensiblement égal à celui de la tête cylindrique et qui est percé de deux trous diamétralement opposés qui permettent respectivement le passage de deux vis vers les pions taraudés, engagés dans deux des trous du capot. Le serrage de ces vis permet de serrer l'arrière de chaque paroi latérale du capot entre les faces en regard respectifs du disque pivotant et du flasque.

Dans une charnière de l'état de la technique décrit ci-dessus, la patte de fixation et la tête qui sont solidaires, leurs rebords, saillies et trous sont réalisées en une seule pièce par découpage et emboutissage d'une tôle métallique épaisse (1,5 - 2mm). L'axe avec son épaulement et le ressort sont également en métal. L'ensemble solidaire du cylindre et du disque ainsi que le flasque sont, par exemple, réalisés par moulage de matériaux plastiques. Le montage du disque sur l'axe après l'insertion de celui-ci dans l'ouverture centrale du fond de la tête avec le ressort déjà placé, ancré et tendu dans la cavité annulaire, est une opération relativement complexe nécessitant un outillage sophistiqué et/ou automatisé, de sorte que sa fabrications doit être réalisée en grande série pour être rentable. En outre, deux vis sont nécessaires pour assurer le montage du capot et du flasque sur le disque. Ces vis peuvent être taraudeuses et les pions dans lesquels elles sont vissées peuvent être percés sans filet intérieur pour réaliser une faible économie.

La charnière, objet de la présente invention, permet de réaliser d'importantes économies de main d'oeuvre, lors de sa fabrication, d'une part, et lors de son montage, d'autre part. Tout en réalisant les mêmes fonctions que celle de l'état de la technique, elle n'est composée que de trois pièces dont seul le ressort est métallique, l'axe, le disque, le flasque et son moyeu de fixation ne constituant qu'une pièce unique en matériau plastique obtenue par moulage. Son volume étant sensiblement le même que celui de la charnière classique décrite ci-dessus, son poids est notablement, inférieur tout en lui assurant une rigidité et une résistance mécaniques satisfaisantes.

Suivant l'invention, un dispositif de support pivotant ou charnière à montage latéral pour capot ou couvercle, dont un est monté de chaque côté de l'appareil ou du boîtier que celui-ci est destiné à recouvrir, au voisinage de son bord arrière et de telle sorte que l'axe de pivotement du capot soit parallèle à ce dernier, chacun des dispositifs ou charnières comprenant une partie fixe, une partie mobile enserrant entre elles une jupe latérale du capot ou couvercle, pourvue de trous destinés au passage des éléments de liaison entre les différentes parties, est principalement caractérisé en ce que la partie fixe comporte un palier cylindrique creux, de longueur et de diamètre déterminés, dont l'axe est normal à la jupe et en ce que la partie mobile comporte une saillie centrale sensiblement cylindrique traversant la jupe par l'intermédiaire d'un trou ainsi que le palier, et comportant en bout des élargissements à bout arrondi ou tronçonique sur ses côtés diamètralement opposés et une fente orientée perpendiculairement à ces élargissements afin de faciliter leur passage à travers le palier dont ils émergent de l'autre côté en y asurant une liaison pivotante entre les parties mobile et fixe par encliquetage.

L'invention sera mieux comprise et d'autres de ses caractéristiques et avantages ressortiront de la description qui suit et des dessins annexés s'y rapportant, donnés à titre d'exemple, sur lesquels :
- la figure 1 est une vue en plan du côté intérieur d'un flasque recouvrant une paroi latérale de la jupe d'un capot ou couvercle,
- la figure 2 est une coupe selon AA du flasque de la figure 1 ;
- la figure 3 est une coupe selon BB de ce flasque ;
- les figures 4 et 5 représentent en perspective les ressorts de torsion destinés à l'équilibrage du poids du capot ou couvercle pivotant, équipant respectivement les charnières gauche et droite ;
- la figure 6 est une vue en plan du côté tourné vers l'extérieur de la partie fixe d'une charnière gauche selon l'invention, composée de la tête et de la patte solidaires ;
- la figure 7 est une coupe selon CC de la partie fixe de la figure 6 ;
- la figure 8 est une vue en coupe arrachée selon la courbe DD de la partie fixe de la charnière de la figure 6 ;
- la figure 9 est une vue en coupe arrachée, analogue à la figure 8, de la partie fixe d'une charière droite ;
- la figure 10 est une vue partielle en coupe en élévation (verticale) d'un assemblage des trois pièces d'une charnière gauche avec la paroi latérale gauche d'un capot ou couvercle à jupe ; et
- la figure 11 est une coupe horizontale partielle (selon EE de la figure 10) d'un tel assemblage.

Sur toutes les figures, les mêmes repères sont utilisés pour désigner les mêmes éléments.

Sur les figures 1, 2 et 3, on a respectivement représenté en plan et en coupe selon AA et BB, un flasque ou disque plat circulaire 1 constituant la partie de la charnière latérale qui est montée à l'extérieur de la jupe. Il comprend une face extérieure 10 sensiblement plate et une face intérieure également plate 11 et pourvue de trois saillies (ou pions), normalement orientées 12, 13 et 14 et solidaires, dont la première 12 est située centralement et dont les deux autres 13 et 14 sont respectivement disposées des côtés diamétralement opposés à la première 12.

La première saillie 12 ou pion, sensiblement en forme de tige cylindrique, est située au milieu (centre) de la face interne 11 du disque. Elle est composée d'une première partie cylindrique 15 de diamètre prédéterminé, suivie d'une seconde partie 15, qui sert d'axe de pivotement au flasque 1 et qui est terminée par un élargissement en forme de tête 17 dont la face tournée vers le disque est radiale.

La face opposée de cette tête forme un bout 18 qui se rétrécit, de forme arrondie ou tronçonique.

Le bout 18 et la seconde partie cylindrique 16 sont séparés en deux par une fente diamétrale 19 sur une majeure partie de la hauteur de cette dernière 16 de façon à permettre le fléchissement élastique des deux parties ainsi séparées l'une vers l'autre. Ce fléchissement permet, lors de l'assemblage de la charnière, de faire pénétrer le bout élargi 18 de la seconde partie cylindrique 16 dans un palier creux dont le diamètre intérieur n'est au plus que légèrement supérieur au diamètre extérieur de cette dernière.

On remarquera ici que le bout élargi 18 présente dans le sens de la fente 19, sensiblement la même dimension que le diamètre de la seconde partie cylindrique 16 de la saillie 12 ou que le diamètre intérieur du palier qu'il doit traverser de part en part, et dans le sens normal à cette fente 19, une dimension qui est au plus égale à la somme de ce diamètre et de la largeur de cette dernière, et sensiblement égale au diamètre de la première partie cylindrique 15.

La seconde saillie 13 (ou pion) représentée en haut entre le centre et le bord de la face intérieure 11 du disque 1, est de forme cylindrique et de hauteur au plus égale à l'épaisseur de la jupe du couvercle ou capot (non représentés), ce qui est également le cas en ce qui concerne la première partie cylindrique 15 de la première saillie 12 dont le diamètre est au moins égal à la plus grande dimension radiale de la tête élargie 17. Cette seconde saillie 13 coopère avec la première 12, centrale en pénétrant lors de l'assemblage de la charnière, respectivement dans deux ouvertures de la jupe latérale du capot qui y ont été pratiqués à cet effet, afin de rendre cette jupe sensiblement fixe par rapport au flasque ou disque 1.

La troisième saillie 14 (ou pion) présente une section, par exemple, sensiblement ovale ou elliptique (ou même rectangulaire), avec son grand axe orienté radialement et une hauteur notablement supérieure à l'épaisseur de la jupe latérale du capot pour en émerger du côté intérieur. Elle (14) est munie d'une gorge ou fente 140 en forme d'arc de cercle dont le centre est situé sur l'axe géométrique commun du disque 1 et de la saillie centrale 12 et au milieu de cette gorge 140 d'une ouverture circulaire 141 parallèle à cet axe et qui la traverse sensiblement de part en part. La profondeur de cette gorge 140 est choisie, de préférence, inférieure à la différence entre la hauteur de la saillie 14 et l'épaisseurde la jupe, de telle sorte que son fond soit situé légèrement vers l'extérieur de la face intérieure de celle-ci, lorsque la charnière y est montée.

Cette troisième saillie 14 sert, d'une part, à l'ancrage ou la fixation d'une extrémité d'un ressort de torsion décrit plus loin et d'autre part, de butée pouvant déterminer les limites du pivotement du capot.

On notera également que pour faire pivoter le capot en même temps que le flasque 1, il suffit, outre la saillie centrale 12 formant axe, une saillie excentrée unique pouvant exercer des fonctions multiples, telle que la troisième saillie 14 (ou téton). On peut donc omettre la seconde saillie 13 qui lui est diamétralement opposée.

Les figures 4 et 5 représentent sensiblement en perspective, respectivement des ressorts d'équilibrage du poids du capot 2G,2D qui servent à le maintenir dans n'importe quelle position entre l'horizontale (fermée) et une proche de la verticale (70-80° par rapport à l'horizontale, ouverte) qui permet l'accès à la surface qu'il recouvre dans la première.
La figure 4 montre un ressort de torsion 2G destiné à équiper la charnière gauche et comprenant une partie centrale de forme hélicoïdale 20 dont l'extrémité intérieure est prolongée par un repli radial 23 dont la fonction sera expliquée plus loin. L'autre extrémité (extérieure) du ressort 20 est prolongée par un repli dans le sens axial 22 qui est inséré dans le trou 141 du troisième pion 14 du flasque 1, qui sert de point d'ancrage. Le bout de la partie hélicoïdale 20 qui suit ce repli axial 22 prend place dans la gorge 140 en arc de cercle, de façon à limiter le pivotement du ressort 2G autour de l'axe défini par ce trou 141. Le ressort 2G y est montré détendu et sa tension est obtenue par le déplacement de l'extrémité de son repli radial 23 dans le sens des aiguilles d'une montre.
La figure 5 montre un ressort d'équilibrage 2D pour une charnière droite dont la partie hélicoïdale 21 est enroulée dans le sens contraire de celui du ressort gauche 2G. Son extrémité extérieure comprend également un repli axial 22 pour insertion dans le trou 140 de la saillie 14 d'un flasque 1 et son extrémité intérieure comprend un repli radial 23 permettant de le tendre après l'assemblage.

Sur les figures 4 et 5, les replis radiaux 23 et axiaux 22 du ressort 20 ou 21 se trouvent sur les mêmes côtés de celui-ci, de telle sorte qu'il comprend un nombre entier de spires.

Les figures 6 et 7 sont respectivement une vue latérale de l'extérieur et une coupe en élévation (selon CC) vue de l'arrière, de la partie fixe d'une charnière gauche selon l'invention.

La partie fixe 3G de la charnière des figures 6 et 7 comprend une patte rectangulaire allongée 30, munie de deux rebords 301, 302 normaux tournés vers l'extérieur, les pattes 30 étant tenues dans le socle par simple insertion de façon à permettre un démontage et un remontage rapide du capot par l'utilisateur. La profondeur de l'insertion de la patte 30 dans ce socle (non représenté) est limitée par une butée 305 qui constitue la fond d'une nervure en saillie 306 sensiblement en forme de "U". Le haut de la patte 30 est solidaire d'une tête 31 en forme de coupelle qui comprend une paroi extérieure cylindrique 32 obturée vers l'intérieur d'un fond plat 33 en forme de rondelle ou anneau, portant en son centre une cavité cylindrique 34 prolongée d'un palier creux 35 dont l'extrémité libre affleure le plan défini par le bord de la paroi 32. La transition entre le palier cylindrique 35 et la cavité 34 dont le diamètre est notablement supérieur, est constituée par une surface radiale 36 qui, lors de l'assemblage de la tête 31 avec le flasque 1 permet l'engagement de la tête élargie 17-18 de sa saillie centrale 12 par encliquetage (voir plus loin et figure 11).

Plus précisément, lors de l'insertion du bout arrondi 18 de la tête élargie dans l'extrémité libre du trou constitué par le palier 35, les deux parties de saillie centrale 15 séparées par la fente 19 se rapprochent l'une de l'autre et pénetrent à l'intérieur du palier 35 sous l'effet d'une poussée exercée sur la face plate 10 du flasque 1, jusqu'à ce que l'élargissement 17 arrive au niveau du fond radial 36 de la cavité 34. A cet instant les deux parties séparées par la fente 19 s'éloignent l'une de l'autre et la face radiale 17 de la tête élargie prend appui sur celle du fond radial 36 de la cavité 34. Dès lors, la tête 31 de la partie fixe est réunie de façon tournante avec le flasque 1

La face extérieure commune 38 de la cavité 34 et du palier 35 qui est cylindrique, est entourée d'une jupe cylindrique 39 sensiblement de même hauteur, dont une extrémité est solidaire du fond plat 33 de la tête 31. Cette jupe 39 est pourvue d'une découpe 40 en forme de créneau sur un peu plus d'un quart de sa circonférence. L'un 41 des bords de la découpe est situé sensiblement dans le prolongement de l'axe longitudinal de la patte 30, tandisque l'autre bord 42 est situé légèrement au-dessus d'un plan normal à cet axe et passant par l'axe commun de la cavité 34 et du palier 35. La profondeur de la découpe en créneau 40 est légèrement supérieur à la différence entre la hauteur de la troisième saillie 14 et de l'épaisseur de la paroi latérale du capot, de telle sorte que les bords 41 et 42 puissent jouer le rôle de butées en entrant en contact avec cette saillie 14. L'espace ménagé entre la face extérieure de la jupe 39 et la face intérieure de la paroi latérale 32 de la coupelle ou tête 31, est destiné à recevoir un ressort hélicoïdal d'équilibrage (2G, Figure 4, ou 2D, Figure 5).

La jonction entre la paroi latérale 32 et le fond plat 33 de la coupelle 31 est interrompue sur une partie de sa circonférence comprise entre un tiers et la moitié de celle-ci, par une fente 43 circonférentielle qui permet de tendre le ressort 20 ou 21 (figures 4 ou 5) par son bout radial 23 dont l'extrémité émerge de la tête 31. Cette fente 43 a été représentée de façon plus claire et détaillée sur les vues en coupe, partiellement en arraché, des figures 8 et 9. A cause de la présence de cette fente 43 séparant le fond 33 de la paroi latérale 32, celle-ci est également réunie à la jupe 40 à l'aide de trois nervures 44 radiales de renforcement, sur la partie non occupée par cette fente 43.

Les figures 8 et 9 sont des vues en coupe et en arrachée selon DD des parties fixes respectives des charnières gauche 3G et droite 3D, permettant d'illustrer la forme de fentes 43G et 43D.

L'extrémité des fentes 43G et 43D qui est orientée vers l'arrière du boîtier ou bâti (non représenté) devant être recouvert du capot pivotant, est muni d'un prolongement axial ou parallèle à la génératrice 45 qui est situé au voisinage de la jonction du bord arrière de la patte 30 avec la paroi 32 de la coupelle et qui est destiné à loger le repli radial (23) du ressort (20 ou 21), lors de l'assemblage. L'autre extrémité de la fente 43 qui est tournée vers l'avant, est munie d'un prolongement en équerre composé d'une partie radiale 46 et d'une courte partie circonférentielle 47 qui est parallèle à la fente 43 elle-même, de façon à former une sorte de "L" inversé. Lorsque le ressort (20 ou 21) a été tendu, l'extrémité de son repli radial 23 est retenu par le fond de la partie circonférentielle 47 sur lequel il s'appuie alors. La hauteur des nervures de renforcement radiales 44 est choisie sensiblement égale à celle du bord intérieur de la partie circonférentielle 47 logeant le repli radial du ressort (20 ou 21) dont la spire intérieure y prend appui.

La figure 10 montre une coupe partielle en élévation de la charnière assemblée avec la paroi latérale du capot en position horizontale (fermée) et la figure 11 montre une coupe selon ÊÊ de la figure 10 (qui elle est une coupe selon FF de la figure 11).

Sur la figure 10, le flasque 1 n'a pas été coupé et on n'y voit que sa partie plate en forme de disque avec sa saillie centrale 12 dont la première partie cylindrique 15 traverse un trou 51 dans la paroi latérale 50 du capot 5 et dont la seconde partie cylindrique 16 constitue l'axe de pivotement pouvant tourner dans le palier 35 de la partie fixe ou tête 31. On y voit également que la tête ou le bout élargi 17-18 de la partie centrale 16 assure l'assemblage du flasque 1 avec la tête 31 de la partie fixe, par son engagement avec le fond plat (radial) de la cavité centrale 34.

Sur la figure 11, on peut voir que les deux pions ou tétons 13 et 14 diamétralement opposés du flasque 1 s'engagent respectivement dans des trous 52 et 53 traversant la paroi latérale 50 du capot 5, de façon à assurer l'ancrage de celui-ci par rapport à celui-là. On peut y voir également l'insertion du repli axial 22 du ressort 20 dans le trou 141 du troisième téton 14, ainsi que celle de son repli radial dans la partie circonférentielle retournée 47 de l'autre extrémité de la fente 43G.

Des trois parties constitutives de la charnière latérale équilibrée par ressort de torsion, seul ce dernier est métallique, c'est-à-dire en acier. Les deux autres parties, c'est-à-dire le flasque 1 et la partie fixe 3 comprenant la patte 30 et la tête 31, sont respectivement obtenus par moulage, par exemple, en un matériau plastique chargé de fibres de verre, tel que le polyamide (6-6) avec une charge de 20 pour cent de fibres de verre, qui assure une rigidité mécanique et une élasticité suffisante pour l'encliquetage des pièces et le support d'un capot ou couvercle relativement lourd en une résine acrylique transparente, par exemple. Une charnière réalisée conformément à l'invention comprend un minimum de composants (trois), est facile à réaliser, ainsi qu'à assembler. Par conséquent, elle constitue une économie non négligeable par rapport à celles de l'état de la technique. Un autre avantage est constitué par le fait que lors du montage de la charnière, le ressort n'est pas tendu et ne nécessite pas un outillage compliqué pour réunir la partie fixe à la partie tournante.

## Revendications

1. Dispositif de support pivotant ou charnière à montage latéral pour capot ou couvercle (5), dont un est monté de chaque côté du socle, de l'appareil ou du boîtier que celui-ci est destiné à recouvrir, au voisinage de son bord arrière et de telle sorte que l'axe de pivotement du capot soit parallèle à ce dernier, chacun des dispositifs ou charnières comprenant une partie fixe (30-31) et une partie mobile (1) enserrant entre elles une jupe latérale (50) du capot ou couvercle (5), pourvue de trous destinés au passage des éléments de liaison entre les différentes parties, caractérisé en ce que la partie fixe (30, 31) comporte un palier (35) cylindrique creux, de longueur et de diamètre déterminés, dont l'axe est normal à la jupe (50) et en ce que la partie mobile (1) comporte une saillie centrale (12), sensiblement cylindrique, traversant la jupe (50) par l'intermédiaire d'un trou (51) et le palier (35) et comportant en bout des élargissements (17-18) à bout arrondi ou tronçonique, sur ses côtés diamétralement opposés et une fente (19) orientée perpendiculairement à ces élargissements (17-18) afin de faciliter leur passage à travers le palier (35) dont ils émergent de l'autre côté, en y assurant une liaison pivotante entre les parties mobile (1) et fixe (30, 31), par encliquetage.

2. Dispositif de support pivotant ou charnière suivant la revendication 1, caractérisé en ce que la partie mobile (1) comporte au moins une autre saillie (14) parallèle à et excentrée par rapport à la saillie centrale (12), qui traverse la jupe (50) par un autre trou (53) situé à l'arrière de celui (51) assurant le passage à la saillie centrale (12) formant axe, cette autre saillie (14) servant à rendre simultanés les pivotements de la partie mobile (1) et du capot (5).

3. Dispositif de support pivotant ou charnière suivant la revendication 2, caractérisé en ce que la partie fixe (30, 31) comporte une jupe cylindrique creuse (39) entourant le palier (35) et solidaire de celui-ci et en ce que cette jupe (39) comporte une découpe en créneau (40) dont les bords (41, 42) coôpèrent avec l'autre saillie (14) dont l'extrémité émerge à travers la jupe (50) pour former des butées limitant le pivotement de la partie mobile (1) et du capot (5) à un quart de tour environ.

4. Dispositif de support pivotant ou charnière suivant l'une des revendications précédentes, caractérisé en ce qu'il comporte un ressort de torsion (20, 21) qui est ancré par l'une de ses extrémités (22) sur la partie mobile (1) et par l'autre de ses extrémités sur la partie fixe (30, 31) et qui est disposé de façon à entourer le palier (35) et/ou la jupe (39).

5. Dispositif de support pivotant ou charnière suivant la revendication 4, caractérisé en ce que le ressort (20, 21) comporte à son extrémité extérieure un repli axial (22) qui est inséré dans un trou (141) pratiqué sensiblement au centre de l'autre saillie (14), lors de son assemblage.

6. Dispositif de support pivotant ou charnière suivant l'une des revendications 2 à 5, caractérisé en ce que l'extrémité du palier (35) opposée à celle entrant en contact avec la jupe (50) est solidaire du fond (36) d'une cavité cylindrique coaxiale (34) qui aboutit à une paroi radiale s'étendant vers l'extérieur et formant un fond annulaire (33) normal à l'axe de pivotement, et dont le pourtour est solidaire d'une paroi latérale cylindrique (32).

7. Dispositif de support pivotant ou charnière suivant la revendication 6, caractérisé en ce que la jonction entre le bord du fond annulaire (33) et la paroi latérale cylindrique (32) est interrompue sur au moins un tiers de sa circonférence pour former une fente (43) laissant passage à un repli radial (23) vers l'extérieur, situé à l'autre extrémité du ressort (20, 21), dont le bout émerge de la fente (43) et permet l'insertion du repli radial (23) au fond d'un prolongement de la fente en forme de "L" inversé (46, 47), afin de tendre le ressort (20, 21).

8. Dispositif de support pivotant ou charnière à montage latéral pour capot ou couvercle (5) du type à ressort d'équilibrage (2G, 2D) de ce dernier, permettant de le maintenir dans une position intermédiaire quelconque entre deux positions extêmes prédéterminées, composé d'une partie fixe (30, 31) monté fixe sur l'élément recouvert par ce capot (5), d'une partie mobile (1) montée de manière pivotable sur la partie fixe (30, 31) et d'un ressort de torsion (20, 21) dont les extrémités (22, 23) sont respectivement ancrées sur les parties mobile (1) et fixe (30, 31) de telle sorte que le ressort (20, 21) prétendu se détend avec l'ouverture du capot (5), la partie mobile (1) comportant un flasque en forme de disque dont la face interne (11) s'applique contre la face extérieure de la jupe latérale (50) de ce dernier (5), caractérisé en ce que la partie fixe (30) comporte un palier creux (35) de longueur déterminée, dont les extrémités respectives sont constituées par des surfaces radiales (36) et en ce que la face interne (11) du flasque (1) comporte au moins deux saillies (12, 14) dont l'une (12) est centrale et comprend successivement une première partie cylindrique (15) dont la longueur est au plus égale à l'épaisseur de la jupe (50) du capot (5) dans lequel il traverse un trou (51), une seconde partie cylindrique (16) coaxiale avec et en prolongement de la première (15), dont le diamètre extérieur est au plus sensiblement égal au diamètre intérieur du palier (35) et dont la longueur est sensiblement égale à celui de ce dernier (35), et un bout élargi dans deux directions diamètralement opposées, composé d'une transition abrupte (17) sensiblement radiale et d'une tête (18) de forme graduellement rétrécissante, le bout (18) et la seconde partie (16) étant séparées en deux au moyen d'une fente diamétrale (19) de largeur suffisante pour permettre l'insertion du bout (18) élargi dans le palier (35), pour qu'il puisse, en émergeant de l'autre côté du palier (35), et en s'écartant, assurer la fixation par encliquetàge de la partie mobile (1) dans la partie fixe (30), la seconde partie cylindrique (15) pouvant alors tourner dans le palier (35).

9. Dispositif ou charnière suivant la revendication 8, caractérisé en ce que l'autre saillie (14) ou têton solidaire du flasque (1) de position excentrée, est destinée à pénétrer dans un autre trou (53) de la jupe (50) du capot (5), afin d'assujettir le flasque (1) à cette jupe (50) pour leur pivotement simultané.

10. Dispositif ou charnière suivant la revendication 9, caractérisé en ce que le ressort de torsion (20,21) est de forme hélicoïdale et comporte à l'une de ses extrémités un repli parallèle à son axe (22) et à l'autre extrémité un repli radial (23), orienté vers l'extérieur.

11. Dispositif ou charnière suivant la revendication 10, caractérisé en ce que l'autre saillie (14), d'une longueur supérieure à l'épaisseur de la jupe (50) comprend un trou (141) parallèle à l'axe du flasque (1), dans lequel s'insère le repli axial (22) du ressort (20, 21).

12. Dispositif ou charnière suivant l'une quelconque des revendications 10 et 11, caractérisé en ce que l'extrémité intérieure du palier (35) de la partie fixe (30, 31) constitue le fond (36) d'une cavité cylindrique (34) de diamètre supérieur à la largeur maximale du bout élargi (18), dont l'autre extrémité est solidaire d'un fond annulaire plat (33) dont le bord extérieur est au moins sur une partie de sa circonférence solidaire d'une paroi latérale cylindrique (32), coaxiale avec et orientée dans le même sens que le palier (35), de telle sorte que son bord de même que l'extrémité libre de ce dernier entre en contact avec la face interne de la jupe (50) et contribue à son maintien en appui contre le flasque (1).

13. Dispositif ou charnière suivant la revendication 12, caractérisé en ce que la liaison mécanique entre la paroi latérale (32) et le fond plat (33) de la partie fixe (30, 31) est interrompue sur une longueur comprise sensiblement entre le tiers et la moitié de sa circonférence pour y ménager une fente (43) de largeur suffisante pour le passage du repli radial (23) prolongeant l'extrémité intérieure du ressort (20, 21), dont le déplacement vers l'avant et l'insertion dans une prolongation rentrante (47) de la fente (43), assure sa mise en tension.

14. Dispositif ou charnière suivant l'une quelconque des revendications 12 et 13, caractérisé en ce que la partie fixe (30, 31) comporte, disposée entre la face extérieure cylindrique commune (38) du palier (35) et de la cavité (34) et la face intérieure de la paroi latérale (32), une jupe cylindrique (39) sensiblement de même hauteur que celles-ci et pourvue d'une découpe en créneau (40) de profondeur suffisante pour laisser passage à l'autre saillie excentrée (14) et en ce que les deux bords (41, 42) opposés de cette découpe (40) coôpèrent avec cette dernière (14) pour servir de butée limitant le pivotement de la partie mobile (1) par rapport à la partie fixe (30, 31) à environ un quart de tour.

15. Dispositif ou charnière suivant l'une quelconque des revendications 12 à 14, caractérisé en ce que la paroi latérale cylindrique (32) est solidaire, à proximité de son bord, d'une patte de fixation (30) rectangulaire allongée, normale à son axe de pivotement.

16. Appareil comportant un boîtier ou une embase dont le haut est recouvert d'un capot pivotant (5) muni de deux jupes latérales parallèles (50) qui sont respectivement munies chacune d'au moins deux trous (51, 53) destinées à laisser passer des saillies (12, 14) d'un flasque (1) faisant partie d'une charnière suivant l'une quelconque des revendications 13 à 15, caractérisé en ce que la charnière gauche comprend un ressort (20) hélicoïdal dont les spires enroulées et dont la fente (43) de la partie fixe (30, 31) est orientée en sens inverse par rapport à celles de la charnière droite, de sorte que la tension des ressorts (20, 21) s'obtient par des déplacements de leurs replis radiaux (23) respectifs dans la même direction.
